# EUROPÄISCHE PATENTSCHRIFT

(11) **EP 0 707 116 B1**
(45) Veröffentlichungstag und Bekanntmachung des Hinweises auf die Patenterteilung: **23.06.1999**
(21) Anmeldenummer: 95114377.5
(22) Anmeldetag: 13.09.1995
(51) Int. Cl.: E01F 13/04

(54) **Abfahrtsperre**
Departure barrier
Barrière de départ

(30) Priorität: 13.09.1994 DE 4432484
(43) Veröffentlichungstag der Anmeldung: 17.04.1996
(73) Patentinhaber: BUMAT BEWEGUNGSSYSTEME GmbH, 68766 Hockenheim (DE)
(72) Erfinder:
(74) Vertreter: Kammer, Arno, Dipl.-Ing.

(56) Entgegenhaltungen:
- DE-U- 9 409 124
- FR-A- 1 524 177

## Beschreibung

Die Erfindung betriffl eine Abfahrsperre mit den Merkmalen des Oberbegriffs des Anspruchs 1.

### Stand der Technik

Zur Diebstahlverhütung von mit Rädern versehenen Fahrzeugen, wie z. B. Kraftwagen, Hängerfahrzeuge oder Bearbeitungsmaschinen sind Sicherungen, wie z. B. Lenkrradschloß, Lenkradkralle, Schalthebelsperre, Radkralle, sowie elektronische Sicherungen, die auf Bewegung reagieren und Antriebselemente sperren, bekannt. Zur Sicherung von Park- Abstell- oder Aufstellflächen für Kraftfahrzeuge, z. B. von Hotels oder Händlerbetrieben sind umlegbare, hochklappbare und auch entnehmbare Bodensicherungen bekannt. Aus dem Prospekt der Firma VPSP-LTD Warrington WA3 6AX Telescopie Systems ist eine herausziehbare Abfahrsperre bekannt, bei der im Boden ein zumindest weitgehend versenktes Bodenrohr vorgesehen ist, in dem ein Schubrohr verschiebbar ist. Es ist eine Sicherungseinrichtung vorgesehen, zur Sicherung des hochgezogenen Schubrohrs gegen Einschieben in das Bodenrohr.

Aus der DE-U-9409 124 ist eine Abfahrsperre mit den Merkmalen des Oberbegriffs des Anspruchs 1 bekannt. Dort ist als Einrastelement ein unter Federdruck stehender Bolzen vorgesehen, der beim Überfahren einer Einrastbohrung in diese gedrückt wird. Der Bolzen ist über die flexible Verbindung mit einem Hebel verbunden, der durch die Drehung eines Schlüssels gedreht wird und dadurch die Entrastung bewirkt.

### Aufgabe und Lösung

Der Erfindung liegt die Aufgabe zu Grunde, eine sichere und einfach handhabbare Abfahrsperre zu schaffen.

Diese Aufgabe wird durch die im Anspruch 1 angegebenen Merkmale gelöst.

Die Unteransprüche zeigen vorteilhafte Weiterbildungen auf. Die Vorteile der erfindungsgemäßen Abfahrsperre ergeben sich aus der ihrer Beschreibung anhand der Zeichnung.

### Figurenbeschreibung

Anhand der Zeichnung wird ein Ausführungsbeispiel der Erfindung erläutert. Es zeigen:
- Fig. 1: den äußeren Grundaufbau einer erfindungsgemäßen Abfahrsperre in zwei um 90° gegeneinander gedrehten Ansichten
- Fig. 2: die Abfahrsperre der Fig. 1 geschnitten in drei unterschiedlichen Situationen x, y und z

Die Fig. 1 zeigt die Abfahrsperre in zwei Seitenansichten, mit einem in den Boden einbetonierten Bodenrohr a, mit einem Querbolzen b, der das Bodenrohr a gegen Herausziehen sichert und zugleich als Tiefenanschlag für ein in das Bodenrohr a einschiebbare Schubrohr c dient.

Am oberen Ende vom Schubrohr c ist ein Querrohr d drehbar gelagert. Durch ein im Schubrohr c eingebautes Schloß e kann das Querrohr d gegen Verdrehen gesichert werden.

Die Fig. 2 zeigt die Abfahrsperre im Schnitt, mit den Ansichten x, y und z, wobei der Einfachheit halber das Schloß e nicht dargestellt ist.
Innerhalb des Schubrohrs c ist um das Querrohr d eine Segmentbuchse f befestigt, woran eine mit einem Formteil h verbundene Kette g angebracht ist. Das Formteil h ist durch Schlitze eines quer im Schubrohr c eingeschweißte Kugelführungsrohrs i geführt und wird durch eine Zugfeder k auf Vorspannung gehalten. Das Formteil h ist mittig von zwei Kugeln j liegend so gestaltet, daß im herausgezogenen Zustand des Schubrohrs c über die Vorspannung der Zugfeder k beide Kugeln j in Kugelrastbohrungen l des Bodenrohrs a einrasten. Bei durch das Schloß e gegen Verdrehung gesichertem Querrohr d kann mittels der Segmentbuchse f und der Kette g das Formteil h nicht angehoben werden. Die Kugeln j können dann nicht aus den Kugelrastbohrungen l zurück, wodurch das Schubrohr c gegen Herausziehen oder Absenken, wie die Ansicht x zeigt, gesichert ist. Aus Ansicht y ist erkennbar, daß bei entriegeltem und gedrehtem Querrohr d mittels der Segmentbuchse f und der Kette g das Formteil h angehoben ist, wodurch die Kugeln j aus den Kugelrastbohrungen l zurück können und das Schubrohr c nun abgesenkt (oder auch herausgezogen) werden kann.

In der Ansicht z ist das Schubrohr c bis zum Tiefenanschlag (Querbolzen b) abgesenkt und die Kugeln j sind aus den Kugelrastbohrungen herausgedrückt. Das Querrohr d ist zurückgedreht und mittels des Schlosses e gegen Verdrehung gesichert. Der Schlüssel ist abgezogen und wird mitgenommen. Die Abfahrsperre kann nun mit dem zu sichernden Fahrzeug überfahren werden.
Die Ansicht z zeigt, daß die Kette g jetzt spannungslos ist. Das Formteil h steht unter Federvorspannung, wodurch sich die Abfahrsperre beim späteren Herausziehen des Schubrohrs c selbst verriegelt, da dabei die Kugeln j von selbst in die Kugelrastbohrungen l einrasten. Die Abfahrsperre ist ohne Schlüsselbetätigung abgeschlossen. Man muß also bei der erfindungsgemäßen Abfahrsperre nur zum Absenken des Schubrohrs c den Schlüssel benutzen. Bei Anheben des Schubrohrs verriegelt sie sich selbst. Um eine Verschmutzung zu vermeiden, sind die Kugelrastbohrungen mit Abdeckungen m abgedeckt.

Man kann, was nicht dargestellt ist, am Bodenrohr a eine Einfassung mit Deckel anbringen, die das Schubrohrende mit dem Querrohr d aufnimmt. Die Abfahrsperre ist dann ebenerdig eingebaut.

Alternativ könnte die Abfahrsperre in der in Fig. 2, Ansicht z gezeigten Stellung leicht über der umgebenden Boden überstehen.

### Teilebezeichnung - Abfahrsperre -

- **Bodenrohr =**: **a**
- **Querbolzen =**: **b**
- **Schubrohr =**: **c**
- **Querrohr =**: **d**
- **Schloss =**: **e**
- **Segmentbuchse =**: **f**
- **Kette =**: **g**
- **Formteil =**: **h**
- **Kugelführungsrohr =**: **i**
- **Kugeln =**: **j**
- **Zugfeder =**: **k**
- **Kugelrastbohrungen =**: **l**
- **Abdeckung =**: **m**

## Patentansprüche

1. Abfahrsperre zur Sicherung von Radfahrzeugen mit einem im Boden zumindest weitgehend versenkten Bodenrohr (a), einem in dem Bodenrohr (a) verschiebbaren Schubrohr (c) und einer Sicherungseinrichtung (e) zur Sicherung des hochgezogenen Schubrohrs (c) gegen Einschieben in das Bodenrohr (a), wozu in dem Schubrohr (c) im unteren Bereich eine Führung (i) mit wenigstens einem in Richtung quer zur Verschieberichtung des Schubrohrs (c) verschiebbaren Rastelement (j) vorgesehen ist, auf das eine Federkraft einwirkt und im Bodenrohr (a) wenigstens eine Einrastmöglichkeit (I) für das wenigstens eine Rastelement (j) in der hochgezogenen Stellung des Schubrohrs (c) vorgesehen ist, wobei mit Hilfe eines von außen betätigbaren Teils (d, f) und einer damit verbundenen, flexiblen Verbindung (g) die Entrastung bewirkt werden kann, dadurch gekennzeichnet, daß als Rastelement wenigstens eine Kugel (j) vorgesehen ist, die nur teilweise in die Einrastmöglichkeit (I) eintreten kann, daß ein an der flexiblen Verbindung (g) hängendes Formteil (h) vorgesehen ist, das federbelastet ist und die wenigstens eine Kugel(j) in Querrichtung unter Druck setzt, daß dieses Formteil (h) durch die Drehung eines quer zum Schubrohr (c) an diesem angebrachten Rohrs (d) und über die damit verbundene, flexible Verbindung (g) von der Stellung entfernbar ist, in der es Druck auf die wenigstens eine Kugel ausübt, und daß das drehbare Rohr (d) in der hochgezogenen Stellung des Schubrohrs (c), in der das wenigstens eine Rastelement (j) durch die Wirkung des Formteils (h) in die Einrastmöglichkeit (I) eingedrückt ist durch die Sicherheitseinrichtung (e) gegen Betätigen gesichert ist.

2. Abfahrsperre nach Anspruch 1, dadurch gekennzeichnet, daß die flexible Verbindung eine Kette (g) ist.

3. Abfahrsperre nach Anspruch 1 oder 2, dadurch gekennzeichnet, daß die Rastmöglichkeiten Kugelrastbohrungen (I) sind.

4. Abfahrsperre nach einem der Ansprüche 1 bis 3, dadurch gekennzeichnet, daß die Sicherungseinrichtung ein Schloß (I) ist.

5. Abfahrsperre nach einem der Ansprüche 1 bis 4, dadurch gekennzeichnet, daß am Bodenrohr eine Einfassung mit Verschlußdeckel befestigt ist, mit der das eingefahrene Schubrohr abgedeckt wird.

## Claims

1. A driving lock for the securing of wheeled vehicles with a bottom tube (a) sunk to at least a substantial extent in the bottom, a push tube (c) displaceable in the bottom tube (a) and a securing device (e) for securing the extended push tube (c) against pushing into the bottom tube (a), for which there is provided in the push tube in the lower region a guide (i) with at least one latching element (j) which is displaceable at least in the direction transverse to the direction of displacement of the push tube (c), upon which latching element there acts a resilient force, and there is provided in the bottom tube (a) at least one latching means (1) for the at least one latching element (j) in the extended position of the push tube (c), the unlatching being achieved with the aid of an externally-actuable part (d,f) and a flexible connection means (g) connected therewith, characterised in that at least one ball (j) is provided as the latching element which can enter only partly into the latching means, in that there is provided hanging on the flexible connection (g) a shaped member (h) which is resiliently-biassed and exerts pressure on the at least one ball (j) in the transverse direction, in that this shaped member (h) can be removed from the position in which it exerts pressure on the at least one ball by the rotation of a tube (d) transverse to the push tube (c) and mounted thereon and by means of the flexible connection (g) connected thereto, and in that the rotatable tube (d), in the extended position of the push tube (c), in which the at least one latching element (j) is pushed into the latching means (I) by the effect of the shaped member (h), is secured against actuation by the securing device (e).

2. A driving lock according to claim 1, characterised in that the flexible connection is a chain (g).

3. A driving lock according to claim 1 or 2, characterised in that the latching means are spherical latching bores.

4. A driving lock according to any of claims 1 to 3, characterised in that the securing device is a lock (1).

5. A driving lock according to any of claims 1 to 4, characterised in that a frame member with a closure cover is attached to the bottom tube and covers the retracted push tube.

## Revendications

1. Barrière pour bloquer des véhicules à roues, comportant
- un tube de base (a) encastré au moins dans une large mesure dans le sol,
- un tube coulissant (c) mobile dans le tube de sol et un dispositif de blocage (e) pour bloquer le tube coulissant (c), extrait, pour en interdire l'enfoncement dans le tube de base (a),
- dans sa partie inférieure, le tube coulissant (c) comporte un moyen de guidage (i) avec au moins un élément d'encliquetage (j) coulissant transversalement à la direction de coulissement du tube de base (a), cet élément d'encliquetage étant soumis à la force d'un ressort et le tube de base (a) comporte au moins un moyen d'encliquetage (1) pour au moins un élément d'encliquetage (j) lorsque le tube coulissant (c) est en position déployée, haute,
- et, une pièce (d, f) qui s'actionne de l'extérieur, et d'une liaison souple (g) reliée à cette pièce, permet le déverrouillage,
caractérisée en ce que
- l'élément d'encliquetage est constitué par au moins une bille (j) qui ne peut pénétrer qu'en partie dans le moyen d'encliquetage (1),
- une pièce de forme (h) suspendue à la liaison souple (g), est chargée par un ressort qui charge au moins une bille (j), dans la direction transversale,
- la pièce de forme (h) peut être écartée de la position dans laquelle elle exerce une pression sur au moins une bille par la rotation d'un tube (d) monté transversalement sur le tube coulissant (c) et par la liaison souple (g) reliée à ce tube, et
- le tube rotatif (d) est enfoncé en position relevée du tube coulissant (c) dans laquelle au moins un élément d'encliquetage (j) est enfoncé dans le moyen d'encliquetage (1) par l'effet de la pièce de forme (h), grâce à quoi le dispositif de verrouillage (e) est bloqué contre toute manoeuvre.

2. Barrière selon la revendication 1,
caractérisée en ce que
la liaison souple est une chaîne (g).

3. Barrière selon la revendication 1 ou 2,
caractérisée en ce que
les moyens d'encliquetage sont des perçages d'encliquetage de bille (1).

4. Barrière selon l'une des revendications 1 à 3,
caractérisée en ce que
le dispositif de verrouillage est une serrure (1).

5. Barrière selon l'une des revendications 1 à 4,
caractérisée en ce que
le tube de base comporte une embase avec un couvercle d'obturation qui recouvre le tube coulissant en position rentrée.
